# EUROPÄISCHE PATENTSCHRIFT

(11) **EP 1 157 236 B1**
(45) Veröffentlichungstag und Bekanntmachung des Hinweises auf die Patenterteilung: **25.06.2003**
(21) Anmeldenummer: 00916859.2
(22) Anmeldetag: 23.02.2000
(51) Int. Cl.: F23N 5/08

(54) **VORRICHTUNG ZUR FLAMMENÜBERWACHUNG BEI ÖLBRENNERN MIT ADAPTIVEN EIGENSCHAFTEN**
DEVICE FOR MONITORING THE FLAMES OF OIL BURNERS, WITH ADAPTIVE PROPERTIES
DISPOSITIF DE SURVEILLANCE DE FLAMMES POUR BRULEURS A MAZOUT, A PROPRIETES ADAPTATIVES

(30) Priorität: 02.03.1999 DE 19908945
(43) Veröffentlichungstag der Anmeldung: 28.11.2001
(73) Patentinhaber: SATRONIC AG, 8157 Dielsdorf (CH)
(72) Erfinder: NYFFENEGGER, Willi, CH-5424 Unterehrendingen (CH); ALBRECHT, Daniel, CH-8157 Dielsdorf (CH)
(74) Vertreter: Leson, Thomas Johannes Alois, Dipl.-Ing.
(86) Internationale Anmeldenummer: EP0001464
(87) Internationale Veröffentlichungsnummer: WO00052389

(56) Entgegenhaltungen:
- EP-A- 0 474 430
- GB-A- 1 425 456
- US-A- 3 903 418
- US-A- 4 039 844
- PATENT ABSTRACTS OF JAPAN vol. 018, no. 023 (M-1541), 14. Januar 1994 (1994-01-14) & JP 05 256441 A (ISHIKAWAJIMA HARIMA HEAVY IND CO LTD), 5. Oktober 1993 (1993-10-05)

## Beschreibung

Die Erfindung betrifft eine Vorrichtung zur Flammenüberwachung bei Ölbrennern gemäß dem Oberbegriff des Anspruchs 1.

Derartige Vorrichtungen zur Flammenüberwachung verfügen in der Regel über einen Sensor, der das Licht der Flamme des Brenners erfaßt und hieraus ein entsprechendes Signal erzeugt, sowie über eine Verstärkerschaltung zur Auswertung des vom Sensor erfaßten Signals.

Das vom Sensor zu erfassende Licht der Flamme verfügt abhängig vom Betriebszustand des Ölbrermers über einen großen Dynamikbereich. Bei einem "kalten" Ölbrenner ― also beim Anfahren des Ölbrenners - wird vom Sensor nur ein kleines Signal erfaßt, bei einem "heißen" Ölbrenner hingegen liegt ein großes Signal vor. Diese Dynamik bringt das Problem mit sich, daß die Anforderungen an die Empfindlichkeit derartiger Vorrichtungen zeitlich variabel sind, da sowohl ein sicheres Anfahren als auch Abschalten des Ölbrenners gewährleistet sein muß.

Bei Vorrichtungen zur Flammenüberwachung nach dem Stand der Technik wird dem obigen Dynamikbereich keine Rechnung getragen, daß heißt die Empfindlichkeit der Vorrichtungen zur Flammenüberwachung wird lediglich auf einen festen Wert eingestellt. Daraus folgt unmittelbar, daß die Funktionsweise der Vorrichtungen nach dem Stand der Technik nur suboptimal sein kann.

Als Stand der Technik wird auf die DE-A-196 50 972 verwiesen, die ein Verfahren und eine Anordnung zur Überwachung und Regelung von Verbrennungsprozessen offenbart. Weiterer Stand der Technik ergibt sich aus EP-A-0 474 430, US-A-4 039 844, US-A-3 903 418, GB-Å-1 425 456 und Patent Abstracts of JAPAN Vol. 018, No. 023 (M-1541).

Hiervon ausgehend liegt der vorliegenden Erfindung das Problem zu Grunde, eine Vorrichtung zur Flammenüberwachung bei Ölbrennem zu schaffen, die optimiert ist.

Dieses Problem wird durch eine Vorrichtung mit den Merkmalen des Anspruchs 1 gelöst.

Weitere vorteilhafte Ausgestaltungen der Erfindung ergeben sich aus den Unteransprüchen und der Beschreibung. Nachfolgend wird ein bevorzugtes Ausführungsbeispiel der Erfindung anhand der Zeichnung näher erläutert. In der Zeichnung zeigt:
- Fig. 1: eine erfindungsgemäße Vorrichtung zur Flammenüberwachung bei Ölbrennern als schematisiertes Blockschaltbild.

Die in der Zeichnung gezeigte erfindungsgemäße Vorrichtung zur Flammenüberwachung bei Ölbrennern verfügt über einen Sensor 10 sowie über eine dem Sensor 10 zugeordnete Verstärkerschaltung 11. Der Sensor 10 überwacht eine nicht-dargestellte Flamme eines ebenfalls nicht dargestellten Ölbrenners. Konkret handelt es sich bei dem Sensor 10 vorzugsweise um einen Infrarot-Sensor, der das Licht der Flamme des Ölbrenners im Infrarot-Bereich erfaßt und hieraus ein entsprechendes Signal 12 generiert. Die Verstärkerschaltung 11 dient der Auswertung des vom Sensor 10 erfaßten Signals 12. Der Vollständigkeit halber sei angemerkt, daß der Sensor 10 nicht als Infrarot-Sensor ausgebildet sein muß. Vielmehr können auch andere Sensoren zur Überwachung der Flamme des Ölbrenners eingesetzt werden.

Die erfindungsgemäße Verstärkerschaltung 11 paßt ihre Empfindlichkeit automatisch an den tatsächlichen Pegel des vom Sensor 10 erfaßten Signals 12 an. Hierdurch wird gewährleistet, daß die Verstärkerschaltung 11 und damit die aus dem Sensor 10 und der Verstärkerschaltung 11 bestehende Vorrichtung zur Flammenüberwachung unabhängig vom Zustand des Brenners ist, also über den gesamten Dynamikbereich der Flamme des Ölbrenners zuverlässig arbeitet.

Die Verstärkerschaltung 11 verfugt hierzu über eine Spannungsteiler-Einrichtung 13, eine Filtereinrichtung 14, eine Gleichrichter-Einrichtung 15 und eine Verstärker-Einrichtung 16. Gemäß Figur 1 dienen das vom Sensor 10 erfaßte Signal 12 sowie ein Regelsignal 17 als Eingangsgrößen für die Spannungsteiler-Einrichtung 13. In der Spannungsteiler-Einrichtung 13, die als Kombination von Festwiderstand und einstellbarem Widerstand ausgebildet ist, werden das vom Sensor 10 erfaßte Signal 12 sowie das Regelsignal 17 derart miteinander verrechnet, daß die Amplitude des vom Sensor erfaßten Signals 12 auf eine definierte Amplitude eingestellt wird. Dieses auf die definierte Amplitude eingestellte Signal ist das Ausgangssignal 18 der Spannungsteiler-Einrichtung 13, welches der Filter-Einrichtung 14 als Eingangssignal zugeführt wird. Die Filter-Einrichtung 14 umfaßt zwei Filter, nämlich einen ersten Bandpaßfilter 19 sowie einen dem ersten Bandpaßfilter 19 nachgeschalteten zweiten Bandpaßfilter 20. In der Filter-Einrichtung 14 wird das Ausgangssignal 18 der Spannungsteiler-Einrichtung 13 demnach gefiltert, und ein Ausgangssignal 21 der Filter-Einrichtung 14 wird anschließend der Gleichrichter-Einrichtung 15 zugeführt, die aus dem in Wechselspannung vorliegenden Ausgangssignal 21 ein gleichgerichtetes Ausgangssignal 22 erzeugt. Bei dem Ausgangssignal 22 handelt es sich demzufolge um ein auf die definierte Amplitude eingestelltes, gefiltertes sowie gleichgerichtetes Ausgangssignal des Sensors 10. Wie Figur 1 entnommen werden kann, verfügt die Gleichrichter-Einrichtung 15 über einen mit einer Diode 23 in Reihe geschalteten Widerstand 24, wobei die Reihenschaltung aus der Diode 23 und dem Widerstand 24 jeweils mit einem Kondensator 25 und einem weiteren Widerstand 26 parallelgeschaltet sind.

Gemäß Figur 1 wird das Ausgangssignal 22 der Gleichrichter-Einrichtung 15 der Verstärker-Einrichtung 16 als Eingangssignal zugeführt. Darüber hinaus wird der Verstärker-Einrichtung 16 ein über entsprechend dimensionierte Widerstände 27, 28 und 29 bereitgestelltes Referenzsignal als Sollwert zugeführt. Das Referenzsignal für die Verstärker-Einrichtung 16 wird gemäß Figur 1 zwischen den Widerständen 27 und 28 abgegriffen. Die Verstärker-Einrichtung 16 erzeugt aus diesen Eingangssignalen das Regelsignal 17. Besonders vorteilhaft ist eine Ausgestaltung der Verstärker-Einrichtung 16 dann, wenn dieselbe über eine Proportional/Integral-Verstärkungscharakteristik verfügt.

Das Ausgangssignal 22 der Gleichrichter-Einrichtung 15 wird zusätzlich einem Komparator 30 als Eingangssignal zugeführt, der das Ausgangssignal 22 der Gleichrichter-Einrichtung 15 mit einem Referenzwert vergleicht, der zwischen den Widerständen 29 und 27 abgegriffen wird. Dieser Referenzwert für den Komparator 30 beträgt beispielsweise 70% der definierten Amplitude, auf die das vom Sensor 10 ermittelte Signal 12 in der Spannungsteiler-Einrichtung 13 eingestellt wird. Als Ausgangsgröße 31 stellt der Komparator 30 ein Flammensignal bereit, welches Informationen über das Vorhandensein oder Nicht-Vorhandensein der Flamme des Ölbrenners enthält.

Da, wie oben dargestellt, die Amplitude des vom Sensor 10 erfaßten Signals 12 stets automatisch auf die definierte Amplitude normiert wird, ist die Empfindlichkeit der Verstärkerschaltung 11 über den gesamten Dynamikbereich der Flamme des Ölbrenners optimiert.

Wie bereits oben dargestellt wurde, verfügt die Verstärker-Einrichtung 16 über eine Proportional/Integral-Verstärkungscharakteristik. Die Verstärkungscharakteristik der Verstärker-Einrichtung 16 ist dabei derart ausgelegt, daß ein größer werdendes Ausgangssignal 22 schnell ausgeregelt wird, während ein kleiner werdendes Ausgangssignal 22 langsam ausgeregelt wird. Hierdurch ist sichergestellt, daß bei einem Flammenausfall das Ausgangssignal 22 schnell unter den Schwellenwert von vorzugsweise 70% fällt und so der Komparator sicher und schnell einen entsprechenden Flammenausfall melden kann.

Die Verstärkungscharakteristik der Verstärker-Einrichtung 16 ist gemäß Figur 1 des weiteren durch ein Signal 32 veränderbar. Diese Eigenschaft ist dann von Bedeutung, wenn die erfindungsgemäße Vorrichtung bei mehrstufig arbeitenden Ölbrennern zum Einsatz kommen soll. So kann nämlich in Verbindung mit mehrstufigen Ölbrennern bei einer Umschaltung von einer Leistungsstufe in eine andere Stufe des Ölbrenners eine sprunghafte Veränderung der Lichtverhältnisse in bezug auf die Flamme des Ölbrenners stattfinden. Hier muß zuverlässig verhindert werden, daß eine hierdurch bewirkte Verringerung des vom Sensor 10 erfaßten Signals 12 als Flammenabriß bzw. Flammenausfall interpretiert wird. Hierzu wird synchron mit einer Stufenumschaltung des Ölbrenners über das Signal 32 die Verstärkungscharakteristik der Verstärker-Einrichtung 16 auf ein Maximum eingestellt. Hierdurch wird demnach selektiv bei Stufenumschaltungen des Ölbrenners die Verstärkerschaltung 11 momentan derart empfindlich gemacht, daß bei einem sprunghaften Rückgang des Signals 12 infolge einer Stufenumschaltung sicher auf das Vorhandensein einer Flamme des Ölbrenners geschlossen werden kann.

Des weiteren verfügt die Verstärkerschaltung 11 über eine Selbsttest-Funktion. Hierzu ist der Verstärkerschaltung 11 ein Selbsttest-Signal 33 über eine zweite Spannungsteiler-Einrichtung 34 zuführbar. Das Selbsttest-Signal 33 dient hierbei der zweiten Spannungsteiler-Einrichtung 34 als Eingangsgröße, wobei eine Ausgangsgröße 35 der zweiten Spannungsteiler-Einrichtung 34 der Filter-Einrichtung 14, nämlich dem ersten Bandpaßfilter 19, als Eingangsgröße zur Verfügung gestellt wird. Bei dem Selbsttest-Signal 33 handelt es sich um eine Folge von Impulsen, wobei über die Spannungsteiler-Einrichtung 34 synchron zu den Impulsen des Selbsttest-Signals 33 die Verstärkung des ersten Bandpaßfilters 19 auf vorzugsweise ein Drittel seiner nominellen Verstärkung reduziert wird. Eine nicht-dargestellte Auswerteschaltung, die dem Komparator 30 nachgeschaltet ist, überprüft, ob der Komparator 30 die im Takt der Impulse des Selbsttest-Signals 33 durchgeführte Signalreduzierung erkennt. Ist dies der Fall, so arbeitet die Verstärkerschaltung 11 fehlerfrei. Hierbei ist von Bedeutung, daß über die Spannungsteiler-Einrichtung 34 die Verstärkung des ersten Bandpaßfilters 19 nicht auf Null reduziert wird, sondern nur vorzugsweise gedrittelt oder auch halbiert wird. Übersteuert nämlich die Verstärker-Einrichtung 16 aufgrund eines Fehlers, so genügt das Dritteln oder das Halbieren der Verstärkung des ersten Bandpaßfilters 19 nicht, damit der Komparator 30 auf die Impulse des Selbsttest-Signals 33 entsprechend reagieren kann. Damit ist ein Fehler erkannt. Würde jedoch die Verstärkung des ersten Bandpaßfilters 19 auf Null reduziert werden, so würde auch bei einer übersteuernden Verstärker-Einrichtung 16 der Komparator 30 auf die Impulse im Selbsttest-Signal reagieren und könnte dann den Fehler nicht erkennen.

Von Vorteil ist des weiteren, wenn die erfindungsgemäße Vorrichtung aus dem Sensor 10 und der adaptiven Verstärkerschaltung 11 in ein digitales, mikroprozessorgesteuertes Steuergerät bzw. Regelgerät integriert wird. Bei dieser Integration kann nämlich die erfindungsgemäße Vorrichtung optimal eingesetzt werden. So kann ein digitales, mikroprozessorgesteuertes Steuergerät bzw. Regelgerät die Ausgangsgröße 31 des Komparators 30 direkt auswerten. Auch kann ein digitales Steuergerät bzw. Regelgerät das Selbsttest-Signal 33 sowie das Signal 32 sicher und leicht generieren. Darüber hinaus kann auf einfache Art und Weise das Regelsignal 17 einfach ausgewertet werden. Darüber hinaus ergibt sich bei einer Integration der erfindungsgemäßen Vorrichtung in einen Mikroprozessor eine Kosteneinsparung, da der konstruktive Aufbau vereinfacht wird.

### Bezugszeichenliste:

- 10: Sensor
- 11: Verstärkerschaltung
- 12: Signal
- 13: Spannungsteiler-Einrichtung
- 14: Filter-Einrichtung
- 15: Gleichrichter-Einrichtung
- 16: Verstärker-Einrichtung
- 17: Regelsignal
- 18: Ausgangssignal
- 19: Bandpaßfilter
- 20: Bandpaßfilter
- 21: Ausgangssignal
- 22: Ausgangssignal
- 23: Diode
- 24: Widerstand
- 25: Kondensator
- 26: Widerstand
- 27: Widerstand
- 28: Widerstand
- 29: Widerstand
- 30: Komparator
- 31: Ausgangsgröße
- 32: Signal
- 33: Selbsttest-Signal
- 34: Spannungsteiler-Einrichtung
- 35: Ausgangsgröße

## Patentansprüche

1. Vorrichtung zur Flammenüberwachung bei Ölbrennern, mit einem Sensor (10) und einer Verstärkerschaltung (11) zur Auswertung des vom Sensor (10) erfaßten Signals (12), wobei sich die Empfindlichkeit der Verstärkerschaltung (11) an den tatsachlichen Pegel des vom Sensor (10) erfaßten Signals (12) automatisch anpaßt, **dadurch gekennzeichnet, daß** ein von der Verstärkerschaltung (11) erzeugtes Regelsignal (17) mit dem vom Sensor (10) erfaßten Signal (12) in einer Spannungsteiler - Einrichtung (13) der Verstärkerschaltung (11) miteinander verrechnet werden.

2. Vorrichtung nach Anspruch 1, **dadurch gekennzeichnet, daß** das Regelsignal (17) die Amplitude des vom Sensor (10) erfaßten Signals (12) auf eine definierte Amplitude einstellt.

3. Vorrichtung nach Anspruch 1 oder 2, **dadurch gekennzeichnet, daß** eine Ausgangsgröße (18) der Spannungsteiler - Einrichtung (13) im Anschluß nacheinander eine Filter - Einrichtung (14), eine Gleichrichter - Einrichtung (15) und eine Verstärker - Einrichtung (16) durchläuft, und daß das Ausgangssignal der Verstärker - Einrichtung (16) das Regelsignal (17) ist.

4. Vorrichtung nach einem oder mehreren der Ansprüche 1 bis 3, **dadurch gekennzeichnet, daß** die Spannungsteiler - Einrichtung (13) als einstellbarer Widerstand ausgebildet ist, und daß die Filter - Einrichtung (14) vorzugsweise zwei in Reihe geschaltete Bandpaßfilter (19, 20) aufweist.

5. Vorrichtung nach einem oder mehraren der Ansprüche 1 bis 4, **dadurch gekennzeichnet, daß** die Gleichrichter - Einrichtung (15) einen mit einer Diode (23) in Reihe geschalteten Widerstand (24) und einen jeweils mit diesen Elementen parallel geschalteten Kondensator (25) sowie Widerstand (26) umfaßt.

6. Vorrichtung nach einem oder mehreren der Anspruche 1 bis 5, **dadurch gekennzeichnet, daß** die Verstärkerschaltung (11) weiterhin einen Komparator (30) aufweist, wobei der Komparator (30) das Ausgangssignal (22) der Gleichrichter - Einrichtung (15) mit einem Referenzwert vergleicht und hieraus einen Flammensignal (31) erzeugt, welches Informationen über das Vorhandensein einer Flamme des Ölbrenners enthält.

7. Vorrichtung nach einem oder mehreren der Ansprüche 1 bis 6, **dadurch gekennzeichnet, daß** der Verstärkerschaltung (11) ein Selbsttest - Signal (33) zuführbar ist, welches einer Funktionsüberprüfung der Verstärkerschaltung (11) dient.

8. Vorrichtung nach Anspruch 7, **dadurch gekennzeichnet, daß** das Selbsttest - Signal (33) einer zweiten Spannungsteiler - Einrichtung (34) zuführbar ist, die hieraus ein Eingangssignal für die Filter - Einrichtung (14) bildet.

9. Vorrichtung nach Anspruch 7 oder 8, **dadurch gekennzeichnet, daß** das die zweite Spannungsteiler - Einrichtung (34) die Verstärkung eines ersten Bandpaßfilters (19) abhängig von einem Takt der Impulse des Selbsttest - Signals (33) reduziert, wobei die Funktionsüberprüfung der eigentlichen Flammenüberwachung dauernd überlagert ist.

10. Vorrichtung nach Anspruch 9, **dadurch gekennzeichnet, daß** die Verstärkung des ersten Bandpaßfilters (19) gedrittelt oder halbiert wird, also nicht auf Null reduziert wird.

## Claims

1. Oil burner flame monitoring device, with a sensor (10) and an amplifier circuit (11) for evaluating the signal (12) acquired from the sensor (10), the sensitivity of the ampllfier circuit (11) adapting itself automatically to the actual level of the signal (12) acquired from the sensor (10), **characterized in that** a control signal (17) generated by the amplifier circuit (11) and the signal (12) acqulred from the sensor (10) are offset against each other In a voltage divider unit (13) of the amplifier circuit (11).

2. Device according to Claim 1, **characterized in that** the control signal (17) sets the amplitude of the signal (12) acquired from the sensor (10) to a defined amplitude.

3. Device according to Claim 1 or Claim 2, **characterized in that** an output quantity (18) of the voltage divider unit (13) passes in succession through a filter unit (14), a rectifier unit (15) and an amplifier unit (16), and **in that** the output signal of the amplifier unit (16) is the control signal (17).

4. Device according to one or more of Claims 1 to 3, **characterized in that** the voltage divider unit (13) is configured as a variable resistance and **in that** the filter unit (14) has preferably two series-connected band pass filters (19, 20).

5. Device according to one or more of Claims 1 to 4, **characterized in that** the rectifier unit (15) comprises a resistor (24) connected in series to a diode (23) and a capacitor (25) and resistor (26) each connected in parallel with these elements.

6. Device according to one or more of Claims 1 to 5, **characterized in that** the amplifier circuit (11) also has a comparator (30) which compares the output signal (22) of the rectifier unit (15) with a reference value and derives therefrom a flame signal (31) containing information on the presence of a flame of the oil burner.

7. Device according to one or more of Claims 1 to 6, **characterized in that** a self-test signal (33) serving as a functional check on the amplifier circuit (11) can be fed to the amplifier circuit (11).

8. Device according to Claim 7, **characterized in that** the self-test signal (33) can be fed to a second voltage divider unit (34) which derives therefrom an input signal for the filter unit (14).

9. Device according to Claim 7 or Claim 8, **characterized in that** the second voltage divider unit (34) reduces the amplification of a first band pass filter (19) as a function of a cycle of the pulses of the self-test signal (33), the functional check of the flame monitoring proper being permanently superimposed.

10. Device according to Claim 9, **characterized in that** the amplification of the first band pass filter (19) is reduced to one third or one half, i.e. not reduced to zero.

## Revendications

1. Dispositif de contrôle de flamme pour brûleurs à mazout, comportant un capteur (10) et un circuit amplificateur (11) pour évaluer le signal (12) détecté par le capteur (10), la sensibilité du circuit amplificateur (11) s'adaptant automatiquement au niveau réel du signal (12) détecté par le capteur (10), **caractérisé en ce qu'**un signal de réglage (17) généré par le circuit amplificateur (11) et le signal (12) détecté par le capteur (10) sont compensés dans un dispositif diviseur de tension (13) du circuit amplificateur (11).

2. Dispositif selon la revendication 1, **caractérisé en ce que** le signal de réglage (17) règle à une amplitude définie l'amplitude du signal (12) détecté par le capteur (10).

3. Dispositif selon la revendication 1 ou 2, **caractérisé en ce qu'**une grandeur de sortie (18) du dispositif diviseur de tension (13) traverse successivement un dispositif filtrant (14), un dispositif redresseur (15) et un dispositif amplificateur (16), et **en ce que** le signal de sortie du dispositif amplificateur (16) constitue le signal de réglage (17).

4. Dispositif selon l'une au moins des revendications 1 à 3, **caractérisé en ce que** le dispositif diviseur de tension (13) est conçu comme une résistance réglable, et **en ce que** le dispositif filtrant (14) comprend de préférence deux filtres passe-bande (19, 20) montés en série.

5. Dispositif selon l'une au moins des revendications 1 à 4, **caractérisé en ce que** le dispositif redresseur (15) comprend une résistance (24) montée en série avec une diode (23), et un condensateur (25) et une résistance (26) montés en parallèle par rapport à ces éléments.

6. Dispositif selon l'une au moins des revendications 1 à 5, **caractérisé en ce que** le circuit amplificateur (11) comporte en outre un comparateur (30), le comparateur (30) comparant le signal de sortie (22) du dispositif redresseur (15) à une valeur de référence et générant à partir de là un signal de flamme (31) qui contient des informations sur la présence d'une flamme du brûleur à mazout.

7. Dispositif selon l'une au moins des revendications 1 à 6, **caractérisé en ce qu'**un signal de contrôle automatique (33) peut être transmis au circuit amplificateur (11) et sert à une vérification de fonctionnement du circuit amplificateur (11).

8. Dispositif selon la revendication 7, **caractérisé en ce que** le signal de contrôle automatique (33) peut être transmis à un second dispositif diviseur de tension (34), qui forme à partir de là un signal d'entrée pour le dispositif filtrant (14).

9. Dispositif selon la revendication 7 ou 8, **caractérisé en ce que** le second dispositif diviseur de tension (34) réduit l'amplification d'un premier filtre passe-bande (19) en fonction du rythme des impulsions du signal de contrôle automatique (33), la vérification de fonctionnement du contrôle de flamme proprement dit étant en permanence prioritaire.

10. Dispositif selon la revendication 9, **caractérisé en ce que** l'amplification du premier filtre passe-bande (19) est divisée par trois ou par deux, et n'est donc pas réduite à zéro.
